# EUROPÄISCHE PATENTSCHRIFT

(11) **EP 2 784 222 B1**
(45) Veröffentlichungstag und Bekanntmachung des Hinweises auf die Patenterteilung: **28.12.2016**
(21) Anmeldenummer: 13161349.9
(22) Anmeldetag: 27.03.2013
(51) Int. Cl.: E01F 15/12

(54) **Leitplankenvorrichtung, insbesondere Leitplankenüberleitungssystem, mit Verriegelungseinheit und Kurzabsenkung**
Guard rail device, in particular guard rail connection system, comprising a locking unit and short lowering
Dispositif de glissière de sécurité, notamment système de transfert de glissière de sécurité, avec unité de verrouillage et abaissement court

(43) Veröffentlichungstag der Anmeldung: 01.10.2014
(73) Patentinhaber: Kaufmann AG, 6410 Goldau (CH)
(72) Erfinder: Kaufmann, Lars, 6405 Immensee (CH); Kaufmann, Lorenz, 6410 Goldau (CH)
(74) Vertreter: Frischknecht, Harry Ralph

(56) Entgegenhaltungen:
- EP-A2- 1 124 013
- EP-A2- 2 565 328
- DE-A1-102009 050 786
- DE-U1-202006 007 972

## Beschreibung

### TECHNISCHES GEBIET

Die vorliegende Erfindung betrifft eine Leitplankenvorrichtung, insbesondere ein Leitplankenüberleitungssystem, mit einer Verriegelungseinheit nach dem Oberbegriff von Anspruch 1.

### STAND DER TECHNIK

Aus dem Stand der Technik sind mobile Leitplanken bekannt. Solche mobilen Leitplanken werden beispielsweise als Überleitungssysteme eingesetzt.

Ein solches Überleitungssystem wird beispielsweise in der US 6,402,421 gezeigt. Hierbei sind zwei mobile Leitplanken verschwenkbar zu fest installierten Leitplanken gelagert. Durch die Verschwenkung kann ein Durchgang geschaffen werden, welcher als Überleitung für die Fahrzeuge dient.

Aus dem aus dem Stand der Technik bekannten System ergeht der Nachteil, dass die mobilen Leitplankenteile oder Leitplankenarme im geschlossenen Zustand nur unzureichend verriegelbar sind. Bei einem Aufprall eines Fahrzeuges auf die mobilen Leitplankenteile im geschlossenen Zustand kann es zu einem Verschieben oder einem Durchbruch derselben kommen, wobei das Fahrzeug unter Umständen auf die Gegenfahrbahn geraten kann.

Aus der EP 1 124 013 ist eine Leitplankenanordnung bekannt geworden, welche eine verbesserte Verriegelung aufweist.

Im Betrieb kann es bei einem Aufprall im offenen Zustand zu einem Frontalaufprall auf die Leitplankenarme kommen. Gerade hier weist EP 1 124 013 nicht die gewünschte Sicherheit auf.

### DARSTELLUNG DER ERFINDUNG

Ausgehend von diesem Stand der Technik liegt der Erfindung eine Aufgabe zugrunde, eine Leitplankenvorrichtung anzugeben, dessen mobile Leitplankenteile sich besser, insbesondere kraftschlüssig, verriegeln lassen. Insbesondere soll die Verriegelung im Fall eines Aufpralls eines Fahrzeuges die mobilen Leitplankenelemente so zueinander verriegeln, dass die Leitplankenelemente bei Einwirkung von grösseren Kräften miteinander verbunden bleiben. Darüber hinaus soll die Leitplankenvorrichtung bei einem Aufprall eine verbesserste Sicherheit bieten.

Eine solche Aufgabe löst die Leitplankenvorrichtung nach Anspruch 1. Demgemäss umfasst eine Leitplankenvorrichtung ein erstes mobiles Leitplankenelement, ein zweites mobiles Leitplankenelement und ein Verriegelungselement zur Bereitstellung einer Verriegelung zwischen dem ersten mobilen Leitplankenelement und dem zweiten mobilen Leitplankenelement. Die Leitplankenvorrichtung wird auf einer im Wesentlichen in der Horizontalen verlaufenden Ebene, insbesondere einer Fahrebene, angeordnet. Das erste mobile Leitplankenelement ist um eine erste Drehachse, die rechtwinklig zur besagten Ebene verläuft, verschwenkbar. Das zweite mobile Leitplanken Element ist um eine zweite Drehachse, die rechtwinklig zur besagten Ebene verläuft und beabstandet zur ersten Drehachse steht, verschwenkbar. Das erste mobile Leitplankenelement und das zweite mobile Leitplankenelement erstrecken sich entlang jeweils einer Längsachse, welche Längsachse parallel zur besagten Ebene verläuft. Im verbundenen bzw. verriegelten Zustand ist die Längsachse des ersten Leitplankenelementes fluchtend bzw. kollinear mit der Längsachse des zweiten Leitplankenelementes. Im getrennten oder entriegelten Zustand verlaufen die Längsachsen meist winklig zueinander. Die Verriegelungseinheit umfasst mindestens ein erstes Verriegelungselement und ein zweites Verriegelungselement, welche eine Verriegelung zwischen den mobilen Leitplankenelementen bezüglich einer Relativbewegung quer zur Längsachse bereitstellen.

Die Verriegelungselemente verhindern durch die Blockierung der Relativbewegung quer zur Längsachse also eine Relativbewegung der Leitplankenelemente bezüglich einer Drehung um mindestens eine der besagten Drehachsen als auch um eine Drehung um eine rechtwinklig zur Drehachse und rechtwinklig zur Längsachse verlaufenden Achse. Im Einsatz auf einer Fahrbahn heisst dies, dass die Bewegung auf der Fahrebene um die beiden Drehachsen verhindert wird und dass eine Schwenkbewegung zur Fahrebene nach oben ebenfalls verhindert wird.

Durch die Verriegelung bezüglich einer Relativbewegung quer zur Längsachse wirken die Verriegelungselemente bei ebenfalls quer oder winklig zur Längsachse wirkenden Kräften, wie sie bei einer Kollision auftreten können, vorteilhaft.

Weiter umfasst eines der Leitplankenelemente, insbesondere das erste Leitplankenelement, ein Klappenelement, welches um eine Achse, welche parallel zur Horizontalen liegt, bezüglich der Leitplankenelemente verschwenkbar ist.

Weiter ist das Klappenelement mit seinem gegenüber der besagten Achse liegenden freien Ende auf die Fahrbahn absetzbar ist. Das Klappenelement liegt dann mit seiner Oberfläche geneigt zur Fahrbahn. Das Klappenelement hat im abgesenkten Zustand den Vorteil, dass im geöffneten Zustand eine sogenannte Kurzabsenkung ermöglicht wird. Das Klappenelement verhindert also einen frontalen Aufprall.

Unter der Ausdrucksweise im Wesentlichen Horizontal wird eine Richtung senkrecht oder in einem Winkel von bis zu 15° geneigt zur Richtung der Schwerkraft verstanden.

Vorzugsweise verriegelt jedes der Verriegelungselemente die besagte Relativbewegung quer zur Längsachse. Somit werden mindestens zwei Verriegelungspunkte bereitgestellt, welche im Falle einer Kollision die beiden Leitplankenteile bezüglich der Querkräfte in verschiedenste Richtung zueinander halten.

In einer Weiterbildung der Erfindung umfasst mindestens eines, vorzugsweise jedes, der Verriegelungselemente ein Anschlagselement. Das Anschlagselement steht prinzipiell einer Relativbewegung zwischen den Leitplankenelementen in Längsrichtung entgegen. Besonders bevorzugt aber lässt das Anschlagselement eine Relativbewegung zwischen den Leitplankenelement entlang der Längsachse innerhalb eines vorbestimmten Spiels zu. Mit den Anschlagselementen können zudem auch Längskraft in Richtung der Längsachse aufgenommen werden.

Vorzugsweise umfasst das Verriegelungselement einen fluidischen Aktuator mit einem Verriegelungsbolzen und eine Verriegelungsaufnahme zur Aufnahme des Verriegelungsbolzen. Der Aktuator ist mit dem Verriegelungsbolzen an einem der Leitplankenelemente angeordnet und die Verriegelungsaufnahme ist am anderen der Leitplankenelemente angeordnet. Der Aktuator und die Verriegelungsaufnahme sind vorzugsweise fest mit dem jeweiligen Leitplankenelement verbunden. Bevorzugt sind Schweiss- oder Schraubverbindungen. Die Verriegelungsaufnahme kann auch durch das Leitplankenelement selbst bereitgestellt werden. Der fluidische Aktuar ist beispielsweise ein Pneumatikzylinder, welcher mit Luft betrieben wird, oder ein Hydraulikzylinder, welcher mit Öl betrieben wird. Alternativ kann auch ein Getriebemotor eingesetzt werden.

Besonders bevorzugt ist der Verriegelungsbolzen in einer Führungsöffnung eines Führungselementes geführt, welches Führungselement am gleichen Leitplankenelement angeordnet ist wie der Aktuator, der mit dem Verriegelungsbolzen in Kontakt steht. Das Führungselement ist beispielsweise über eine Schweiss- oder Schraubverbindung mit dem jeweiligen Leitplankenelement verbunden. Das Führungselement verbessert die Verriegelung bezüglich der Richtung quer zur Längsachse weiter.

Vorzugsweise umfasst die besagte Verriegelungsaufnahme einen mit Seitenwänden begrenzten Aufnahmeraum, wobei in mindestens einer der Seitenwände, vorzugsweise in zwei sich bezüglich des Aufnahmeraums gegenüberliegenden Seitenwänden, eine Aufnahmeöffnung für die Aufnahme des Verriegelungsbolzens angeordnet ist. Der Verrieglungsbolzen ragt also durch die Öffnung(en) der Seitenwände in den Aufnahmeraum hinein bzw. durch den Aufnahmeraum hindurch. Die Öffnung(en) und der durch die Öffnung hindurchragende Verriegelungsbolzen bilden die Verriegelung bezüglich der Querkräfte in verschiedenste Richtungen.

Besonders bevorzugt umfasst das Verriegelungselement, insbesondere das erste Verriegelungselement, einen Verriegelungsstift, wobei der Verriegelungsbolzen im verriegelten Zustand in eine Öffnung im Verriegelungsstift einragt. Der Verriegelungsstift ist rechtwinklig zum Verriegelungsbolzen orientiert und ist bevorzugt am gleichen Leitplankenelement wie der Verriegelungsbolzen befestigt, wobei der Verriegelungsstift in besagte Verriegelungsaufnahme, insbesondere in den Aufnahmeraum, einragt.

Der besagte Verriegelungsstift ragt im geschlossenen Zustand in den Aufnahmeraum ein, und stellt so das Anschlagselement bezüglich einer Bewegung in Längsrichtung bereit, wobei zwischen den Seitenwänden und dem Verriegelungsstift vorzugsweise Spiel in Richtung der Längsachse vorhanden ist.

Besonders bevorzugt sind die Seitenwände mit den Öffnungen und der Verriegelungsstift einem oberen Verriegelungselement zugeordnet.

Vorzugsweise, insbesondere beim zweiten Verriegelungselement, wird das Anschlagselement durch zwei quer zur Längsachse verlaufende Laschen bereitgestellt, wobei eine der Laschen am ersten Leitplankenelement und die andere der Laschen am zweiten Leitplankenelement angeordnet ist.

Das Anschlagselement mit den Laschen wird vorzugsweise einem unteren Verriegelungselement zugeordnet, welches bezüglich der Fahrebene unterhalb des oberen Verriegelungselementes liegt.

Besonders bevorzugt sind die Aktuatoren des ersten Verriegelungselements und des zweiten Verriegelungselementes am gleichen Leitplankenelement angeordnet. Dies hat den Vorteil bezüglich der Zuführung der fluidischen Energie.

Vorzugsweise weist das zweite Leitplankenelement eine geneigt zur Horizontalen angeordnete Fläche auf, wobei sich die Fläche von der Fahrebene nach oben erstreckt. Die Fläche erstreckt sich also geneigt zur Horizontalen bzw. zur Fahrebene. Diese Fläche stellt einen Auffahrschutz bereit. Diesen Auffahrschutz kann man auch als Kurzabsenkung bezeichnen.

Vorzugsweise weist das Klappenelement einen Aufnahmebereich auf, welcher das zweite Leitplankenelement teilweise übergreift. Hierdurch kann die Verriegelung noch verbessert werden.

Vorzugsweise sind Teile des ersten Verriegelungselement und/oder Teile des zweiten Verriegelungselement, insbesondere die Aktuatoren, am Klappenelement angeordnet.

In einer besonders bevorzugten Ausführungsform stellt das der Fahrebene näher gelegene Verriegelungselement einen grösseren Widerstand bereit als das von der Fahrebene weiter weg liegende Verriegelungselement.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Seitenansicht eines Leiplankensystems nach einer Ausführungsform im verriegelten Zustand;
- Fig. 2: die Leitplankenvorrichtung gemäss Figur 1 im entriegelten Zustand;
- Fig. 3: eine Seitenansicht eines Leitplankenelements der Leitplankenvorrichtung nach Figur 1 im getrennten Zustand;
- Fig. 4: eine Detailansicht eines oberen Verriegelungselementes der Leitplankenvorrichtung nach Figur 1 im verriegelten Zustand;
- Fig. 5: eine Detailansicht des oberen Verriegelungselementes nach Figur 4 im entriegelten Zustand;
- Fig. 6: eine Detailansicht eines unteren Verriegelungselementes der Leitplankenvorrichtung nach Figur 1 im verriegelten Zustand;
- Fig. 7: eine Detailansicht des oberen Verriegelungselementes nach Figur 6 im entriegelten Zustand;
- Fig. 8: eine Schnittdarstellung nach Figur 1 entlang der Schnittlinie B-B; und
- Fig. 9: eine Schnittdarstellung nach Figur 1 entlang der Schnittlinie C-C.

### BESCHREIBUNG BEVORZUGTER AUSFÜHRUNGSFORMEN

In den Figuren 1 bis 9 wird eine Leitplankenvorrichtung 1 gemäss einer Ausführungsform der vorliegenden Erfindung gezeigt. Die Leitplankenvorrichtung 1 steht auf einer Fahrebene auf. Die Fahrebene liegt im Wesentlichen in der Horizontalen, also in der Horizontalen oder in einem Winkel von bis zu 15° leicht geneigt zur Horizontalen. In den Figuren trägt die Fahrebene das Bezugszeichen H.

Die Leitplankenvorrichtung 1 umfasst ein erstes mobiles Leitplankenelement 2 und ein zweites mobiles Leitplankenelement 3. Jedes der Leitplankenelemente 2, 3 lässt sich um jeweils eine den Leitplankenelementen 2, 3 zugeordnete Drehachse A1, A2 verschwenken. Die Drehachsen A1, A2 sind beabstandet und parallel zueinander angeordnet und verlaufen in einer Richtung rechtwinklig zur Ebene H. Die Drehachsen A1 und A2 sind in den Figuren symbolisch angedeutet. Durch die Verschwenkung des ersten Leitplankenelementes 2 und des zweiten Leitplankenelementes 3 kann ein Durchgang zwischen den beiden Leitplankenelemente 2, 3, beispielsweise für Rettungsfahrzeuge, geschaffen werden.

Die Drehachsen A1 und A2 sind ortsfest und werden beispielsweise über die Verbindung zu einer weiteren in den Figuren nicht gezeigte Leitplankeneinrichtung bereitgestellt.

Weiter umfasst die Leitplankenvorrichtung 1 eine Verriegelungseinheit 4, 5, mit welcher sich die mobilen Leitplankenelemente 2, 3 miteinander verriegeln lassen. Über die Verriegelungseinheit 4, 5 werden also die beiden Leitplankenelemente 2, 3 derart verriegelt, dass eine Relativbewegung zwischen den zwei Leitplankenelementen 2, 3 im Wesentlichen verhindert wird. Die Verriegelungseinheit 4, 5 sorgt dafür, dass die Leitplankenvorrichtung in einen verriegelten Zustand und einen entriegelten Zustand versetzbar sind. Im letzteren lassen sich die beiden Leitplankenelemente 2, 3 um die Drehachsen A1, A2 verschwenken, wodurch eine Relativbewegung zwischen den Drehachsen A1, A2 zugelassen wird.

Die Verriegelungseinheit umfasst ein erstes Verriegelungselement 4 und ein zweites Verriegelungselement 5. Die beiden Verriegelungselemente 4, 5 stellen eine Verriegelung zwischen den mobilen Leitplankenelemente 2, 3 bezüglich einer Relativbewegung quer zur Längsachse L bereit. Mit anderen Worten gesagt stellen die Verriegelungselement 4, 5 einen Widerstand bezüglich einer von aussen auf die Leitplankenelemente 4, 6 wirkende Kraft bereit.

Bei einem Aufprall eines Fahrzeuges auf die Leitplankenvorrichtung hat diese Verriegelung den Vorteil, dass die beiden Leitplankenelemente 2, 3 nicht relativ zueinander verschoben werden. Die Funktion der Leitplanke als solches wird also aufrechterhalten.

Die Verriegelung verhindert also eine Relativbewegung der Leitplankenelemente 2, 3 bezüglich einer Verschwenkung um mindestens ein der besagten Drehachsen A1, A2 und auch um eine Verschwenkung um eine rechtwinklig zur Drehachsen A1, A2 und rechtwinklig zur Längsachse L verlaufende Achse X.

In der gezeigten Ausführungsform ist ein oberes bzw. erstes Verriegelungselement 4 und ein unteres bzw. zweites Verriegelungselement 5 vorhanden. Beide Verriegelungselemente 4, 5 sind dabei derart ausgebildet, dass diese die Relativbewegung quer zur Längsachse L verriegelt. Das heisst mit anderen Worten jedes der Verriegelungselemente 4, 5 die besagte Relativbewegung quer zur Längsachse L blockiert.

Weiter umfasst in der vorliegenden Ausführungsform jedes der Verriegelungselemente 4, 5 ein Anschlagselement 21. Das Anschlagselement 21 steht einer Relativbewegung zwischen den Leitplankenelementen 2, 3 in Längsrichtung L entgegen. Besonders bevorzugt lässt das Anschlagselement 21 eine Relativbewegung zwischen den Leitplankenelementen 2, 3 entlang der Längssachse L innerhalb eines vorbestimmten Spiels zu. Hierdurch können Längenunterschiede, welche sich aufgrund von Temperaturschwankungen ergeben, kompensiert werden. Die Anschlagselemente haben also auch eine Dilatationswirkung. Das Spiel ist bevorzugt im Bereich von einigen Zentimetern, wie beispielsweise im Bereich von 5 cm bis 10 cm. Das Spiel des Anschlagselementes am ersten Leitplankenelement 2 ist vorzugsweise im Wesentlichen gleich dem Spiel des zweiten Leitplankenelementes 3.

Jedes der Verriegelungselemente 4, 5 umfasst in der vorliegenden Ausführungsform einen Aktuator 6, 27, insbesondere einen fluidischen Aktuator 6, 27, wie beispielsweise ein Hydraulikzylinder oder ein Pneumatikzylinder. Der Aktuator 6, 27 steht mit einem Verriegelungsbolzen 7, 28 in Verbindung, welcher im verriegelten Zustand in eine Verriegelungsaufnahme 8, 32 einragt und im entriegelten Zustand nicht in die Verriegelungsaufnahme 8, 32 einragt. Der Verriegelungsbolzen 7, 28 und die Verriegelungsaufnahme 8, 32 stellen dabei Teile des Verriegelungselementes 4, 5 dar. Der Aktuator kann auch ein Getriebemotor sein.

Der Aktuator 6, 27 ist mit dem Verriegelungsbolzen 7, 28 an einem der Leitplankenelemente 2, 3 und die Verriegelungsaufnahme 8, 32 ist am anderen der Leitplankenelemente 3, 2 angeordnet. In der vorliegenden Ausführungsform befinden sich der Aktuator 6, 27 mit den Verriegelungsbolzen 7, 28 der beiden Verriegelungselemente 4, 5 am ersten Leitplankenelement 2 und die Verriegelungsaufnahme 8, 32 der beiden Verriegelungselemente 4, 5 ist am zweiten Leitplankenelement 3 angeordnet. Selbstverständlich kann auch eine vertauschte Anordnung vorgesehen werden. Alternativ müssen auch nicht alle Aktuatoren am gleichen Leitplankenelement angeordnet sein.

Der Verriegelungsbolzen 7, 28 ist in einer Führungsöffnung 15, 31 eines Führungselementes 16, 30 geführt. Das Verriegelungselement 16, 30 ist dabei am gleichen Leitplankenelement 2, 3 angeordnet, wie der Aktuator 6, 27. Das Führungselement 16, 30 dient als Verstärkungselement für den Verriegelungsbolzen 7, 28, wobei Kräfte, welche auf den Verriegelungsbolzen 7, 28 einwirken, auf die Leitplankenelemente 3, 4 übertragbar sind.

In der Figur 1 und 2 wird gezeigt, dass eines der Leitplankenelemente 2, 3 ein Klappenelement 18 umfasst. Hier umfasst das erste Leitplankenelement 2 das Klappenelement 18. Das Klappenelement 18 ist um eine Achse X, welche parallel zur Ebene H liegt und im Wesentlichen rechtwinklig zur Drehachsen A1, A2 verläuft, verschwenkbar. Hierfür ist ein nicht gezeigte Aktuator vorhanden. Die Achse X wird durch ein entsprechendes Gelenk 37 bereitgestellt. Das Klappenelement 18 hat im Wesentlichen die Funktion, die Verbindung zwischen dem ersten Leitplankenelement 2 und dem zweiten Leitplankenelement 3 so abzuschliessen, dass im geschlossenen Zustand eine durchgehende Leitplanke bereitstellbar ist.

Weiter kann das Klappenelement 18, wie in der Figur 3 gezeigt, ganz auf die Fahrebene H abgesenkt werden, sodass bezüglich der Ebene H eine geneigte Fläche 23 bereitgestellt werden kann. Im abgesenkten Zustand liegt das Klappenelement 18 mit einem freien Ende 20 auf der Fahrebene H auf. Dies kann als Kurzabsenkung bezeichnet werden. Das besagte Absenken erfolgt dann, wenn die Leitplankenelement 2, 3 zueinander verschwenkt sind und die Längsachse L nicht mehr kollinear zueinander verlaufen. Diese geneigte Fläche 23 dient als Auffahrschutz, sodass im Falle einer Kollision ein Fahrzeug auf die Leitplanke gehoben wird, wodurch ein Frontalaufprall verhindert wird. Für diesen Fall weist das zweite Leitplankenelement eine geneigt zur horizontalen Fläche angeordnete Fläche 17 auf, wobei sich die Fläche 17 von Ebene H sich nach oben erstreckt. Die Fläche 17 hat den gleichen Effekt wie die Fläche 23. Im abgesenkten Zustand befindet sich das zweite Verriegelungselement 5 im entriegelten Zustand.

Das Klappenelement 18 weist einen Aufnahmebereich 19 auf, welcher das zweite Leitplankenelement 2 teilweise umgibt. Das Klappenelement 18 kann daher auch die Funktion eines Verriegelungselementes aufweisen, weil es sich über das Leitplankenelement 3 erstreckt und dieses entsprechend umgreift. Das Klappenelement ist im Querschnitt rechtwinklig zur Längsachse L gesehen im Wesentlichen u-förmig ausgebildet.

Anhand der Figuren 4 und 5 wird nun das obere Verriegelungselement 4 detaillierter erläutert. Der Aktuator 6 und der Verriegelungsbolzen 7 sind hier am ersten Leitplankenelement 2, genauer am Klappenelement 18 angeordnet. Der Verriegelungsbolzen 7 ragt durch ein Führungselement 16 mit der Führungsöffnung 15 hindurch und wird dort entsprechend geführt. Mit anderen Worten kann auch gesagt werden, dass das Klappenelement 18 mit dem oberen Verriegelungselement 4 verriegelt wird. Somit weist obere Verriegelungselement zwei Funktionen auf, einerseits die Verriegelung der Leitplankenelemente 2, 3 zueinander und andererseits die Verriegelung des Klappenelementes 18. Die Verriegelungsaufnahme 8, die hier am zweiten Leitplankenelement 3 angeordnet ist, umfasst einen mit Seitenwänden 11 begrenzten Aufnahmeraum 12. Die Seitenwände 11 umfassen hier Aufnahmeöffnungen 13 für die Aufnahme des Verriegelungsbolzens 7. In der vorliegenden Ausführungsform sind zwei Seitenwände 11 mit entsprechenden Aufnahmeöffnungen 13 beanstandet zueinander angeordnet und begrenzen den Aufnahmeraum 12. Der Verriegelungsbolzen 7 ragt durch die Aufnahmeöffnungen 13 in den Aufnahmeraum 12 hinein bzw. hindurch.

In der bevorzugten Ausführungsform gemäss der Figur 5 umfasst das obere Verriegelungselement 4 zusätzlich einen Verriegelungsstift 10. Der Verriegelungsstift 10 weist eine Öffnung 9 auf, in welcher der Verriegelungsbolzen 7 einragen kann. Im verriegelten Zustand verläuft der Verriegelungsstift 10 rechtwinklig zum Verriegelungsbolzen 7. Zudem ist der Verriegelungsstift 10 vorzugsweise im gleichen Leitplankenelement 2, 3 wie der Verriegelungsbolzen 7 befestigt. Der Verrieglungsstift 10 ragt in der verriegelten Position in die Verriegelungsaufnahme 8, insbesondere in den Aufnahmeraum 12 ein. Dies wird in der Figur 4 entsprechend gezeigt. Wenn nun eine Kraft auf das eine Leitplankenelement 2 oder das andere Leitplankenelement 3 wirkt, so wird die Kraft durch das Verriegelungselement 4 aufgenommen. Für die Aufnahme der Kraft ragt der Verriegelungsbolzen 7 durch die Führungsöffnung 15, durch die Aufnahmeöffnungen 13 und durch die Öffnung 9 im Verriegelungsstift 10. Die Verriegelung erfolgt also an mehreren unterschiedlichen Punkten.

Der Verriegelungsstift 10 ist bezüglich seiner Ausdehnung in Längsachse L kleiner ausgebildet als der Aufnahmeraum 12. Es gibt also ein Spiel 24 zwischen den Aufnahmeraum 12 und dem Verriegelungsstift 10. Dieses Spiel entlang der Längsrichtung L hat den Vorteil, dass Temperaturausdehnungen der Leitplankenelemente aufnehmbar sind. Dabei bewegt sich der Verriegelungsstift 10 innerhalb des Aufnahmeraums 12. Diese Aufnahme der Längenveränderung beziehungsweise die Kompensation der Längenveränderung hat aber keinen Einfluss auf die Art der Verriegelung und somit kann gesagt werden, dass diese Art der Aufnahme besonders vorteilhaft ist. Der Verriegelungsstift 10 bildet zusammen mit den Seitenwänden 11 das Anschlagselement 21.

In der Figur 5 wird das Klappenelement 18 im verschwenkten Zustand gezeigt. Hier kann gut erkannt werden, wie der Verriegelungsstift 10 ausserhalb des Aufnahmeraums 12 liegt. In der Figur 5 wird auch gezeigt, dass der Verriegelungsstift 10 und das Führungselement 16 an der gleichen Fläche am Klappenelement 18 angeordnet sind.

Weiter kann in der Figur 5 auch gut erkannt werden, dass der Bolzen 7 im verriegelten Zustand durch die Fläche 17 hindurch in das Leitplankenprofil des zweiten Leitplankenelementes 3 hineinragt. Die Fläche 17 weist je nach Ausbildung Öffnungen für die Durchführung der Verriegelungsbolzen 7, 28 zu den Aufnahmeräumen 12.

In der Figur 8 wird eine Schnittdarstellung durch das erste Verriegelungselement 4 entlang der Schnittlinie B-B der Figur 1 gezeigt. Hier kann gut erkannt werden, wie der Verriegelungsbolzen 7 in die Öffnung 9 im Verrieglungsstift 10 einragt. Weiter kann hier der Aufnahmeraum 12 ebenfalls gut erkannt werden.

In der Figur 8 kann weiter das Profil des Leitplankenelementes 3 gut erkannt werden. Es handelt sich hier um ein U-förmiges Profil 25, welches auf der Fahrebene aufsteht.. Im oberen Abschnitt des Profils 25 ist der Aufnahmeraum 12 angeordnet. Andere Profilarten sind ebenfalls denkbar. Beispielsweise ein aus einem Unterprofil und einem Oberprofil zusammengesetztes Profil.

Anhand der Figuren 6, 7 und 9 wird nun das untere bzw. das zweite Verriegelungselement 5 noch detaillierter erläutert. Der Aktuator 27 und der Verriegelungsbolzen 28 sind hier am ersten Leitplankenelement 2, genauer Profil 29 des ersten Leitplankenelementes 2 angeordnet. Der Verriegelungsbolzen 7 ragt durch ein Führungselement 30 mit einer Führungsöffnung 31 hindurch und wird dort entsprechend geführt. Die Verriegelungsaufnahme 32, die hier am zweiten Leitplankenelement 3 angeordnet ist, umfasst einen mit Seitenwänden 33 begrenzten Aufnahmeraum 12.

In der Figur 6 wird der verriegelte und in der Figur 7 der entriegelte Zustand gezeigt. Hierbei wurde der Verriegelungsbolzen 28 durch den Aktuator 27 zurückgezogen.

In der Figur 7 wird weiter das Anschlagselement 21 gezeigt, welches hier die Gestalt von zwei Laschen 22 aufweist. Eine der Laschen 22 ist am ersten Leitplankenelement 2 und eine der Laschen ist am zweiten Leitplankenelement 3 angeordnet. Im verriegelten Zustand stehen die Laschen beabstandet zueinander, so dass zwischen den Laschen 22 Spiel 24 vorhanden ist. Das Spiel 24 entspricht bevorzugt dem Spiel 24 des Anschlagselementes 21 des oberen bzw. ersten Verriegelungselementes 4 und ist bevorzugt im Bereich von einigen Zentimetern, wie beispielsweise im Bereich von 5 cm bis 10 cm.

In der Figur 9 wird eine Schnittdarstellung durch das zweite Verriegelungselement 5 entlang der Schnittlinie B-B der Figur 1 gezeigt. Hier kann gut erkannt werden, wie der Verriegelungsbolzen 28 in die Verriegelungsaufnahme 32 einragt.

In der Figur 9 kann weiter das Profil des Leitplankenelementes 2 gut erkannt werden. Es handelt sich hier um ein U-förmiges Profil 34, welches auf der Fahrebene aufsteht. Andere Profilarten sind ebenfalls denkbar. Beispielsweise ein aus einem Unterprofil und einem Oberprofil zusammengesetztes Profil.

**BEZUGSZEICHENLISTE**

| | | | |
|---|---|---|---|
| 1 | Leitplankenvorrichtung | 18 | Klappenelement |
| 2 | erstes Leitplankenelement | 19 | Aufnahmebereich |
| 3 | zweites Leitplankenelement | 20 | freies Ende |
| 4 | erstes Verriegelungselement | 21 | Anschlagselement |
| 5 | zweites Verriegelungselement | 22 | Laschen |
| 6 | fluidischer Antrieb | 23 | geneigte Fläche |
| 7 | Verriegelungsbolzen | 24 | Spiel |
| 8 | Verriegelungsaufnahme | 25 | Profil |
| 9 | Öffnung | 27 | Aktuator |
| 10 | Verriegelungsstift | 28 | Verriegelungsbolzen |
| 11 | Seitenwand | 29 | Profil |
| 12 | Aufnahmeraum | 30 | Führungselement |
| 13 | Aufnahmeöffnung | 31 | Führungsöffnung |
| | | 32 | Verriegelungsaufnahme |
| 15 | Führungsöffnung | 33 | Seitenwände |
| 16 | Führungselement | 34 | Profil |
| 17 | Fläche | | |

## Patentansprüche

1. Leitplankenvorrichtung (1) zur Anordnung auf einer im Wesentlichen in der Horizontalen liegenden Ebene (H), insbesondere einer Fahrebene, umfassend
ein erstes mobiles Leitplankenelement (2), welches um eine erste Drehachse (A1), die im Wesentlichen rechtwinklig zur besagten Ebene (H) verläuft, verschwenkbar ist,
ein zweites mobiles Leitplankenelement (3), welches um eine zweite von der ersten Drehachse (A1) beabstandet angeordnete und rechtwinklig zur besagten Ebene (H) verlaufende Drehachse (A2) verschwenkbar ist, und
eine Verriegelungseinheit (4, 5), mit welcher das erste und das zweite mobile Leitplankenelement (2, 3) miteinander verriegelbar sind,
wobei sich das erste mobile Leitplankenelement (2) und das zweite mobile Leitplankenelement (3) sich entlang jeweils einer Längsachse (L) erstrecken, welche Längsachse (L) parallel zur besagten Ebene (H) verläuft,
wobei die
Verriegelungseinheit (4, 5) mindestens ein erstes Verriegelungselement (4) und ein zweites Verriegelungselement (5) umfasst, welche eine Verriegelung zwischen den mobilen Leitplankenelementen (2, 3) bezüglich einer Relativbewegung quer zur Längsachse (L) bereitstellen, **dadurch gekennzeichnet,**
**dass** das erste Leitplankenelement (2) ein Klappenelement (18) umfasst, welches um eine Achse (X), welche parallel zur Horizontalen liegt, bezüglich der Leitplankenelemente (2, 3) verschwenkbar ist, wobei das Klappenelement (18) mit seinem gegenüber der besagten Achse (X) liegenden freien Ende (20) auf die Fahrbahn absetzbar ist, wobei die Oberseite des Klappenelementes (18) eine zur Fahrebene geneigte Fläche (23) bereitstellt, so dass ein Frontaufprallschutz bereitstellbar ist.

2. Leitplankenvorrichtung nach Anspruch 1, **dadurch gekennzeichnet, dass** jedes der Verriegelungselemente (4, 5) die besagte Relativbewegung quer zur Längsachse (L) verhindert bzw. eine Verriegelung gegen die besagte Relativbewegung quer zur Längsachse (L) bereitstellen.

3. Leitplankenvorrichtung nach Anspruch 1 oder 2, **dadurch gekennzeichnet, dass** mindestens eines, vorzugsweise jedes, der Verriegelungselemente (4, 5) ein Anschlagselement (21) umfasst, welches einer Relativbewegung zwischen den Leitplankenelementen in Längsrichtung (L) entgegen steht, wobei das Anschlagselement (21) vorzugsweise eine Relativbewegung zwischen den Leitplankenelement entlang der Längsachse (L) innerhalb eines vorbestimmten Spiels zulässt.

4. Leitplankenvorrichtung nach einem der vorhergehenden Ansprüche, **dadurch gekennzeichnet, dass** das Verriegelungselement einen Aktuator (6, 27), insbesondere einen fluidischen Aktuator (6, 27), mit einem Verriegelungsbolzen (7, 28) und eine Verriegelungsaufnahme (8, 32) zur Aufnahme des Verriegelungsbolzen (7, 28) umfasst, wobei der Aktuator (6, 27) mit dem Verriegelungsbolzen (7, 28) an einem der Leitplankenelemente (2, 3) und die Verriegelungsaufnahme (8, 32) am anderen der Leitplankenelemente (3, 2) angeordnet bzw. befestigt ist.

5. Leitplankenvorrichtung nach Anspruch 4, **dadurch gekennzeichnet, dass** der Verriegelungsbolzen (7, 28) in einer Führungsöffnung (15, 30) eines Führungselementes (16, 31) geführt ist, welches Führungselement (16, 31) am gleichen Leitplankenelement (3, 4) angeordnet ist wie der Aktuator (6, 27), der mit dem Verriegelungsbolzen (7, 28) in Kontakt steht.

6. Leitplankenvorrichtung nach einem Anspruch 4 oder 5, **dadurch gekennzeichnet, dass** die Verriegelungsaufnahme (8) einen mit Seitenwänden (11) begrenzten Aufnahmeraum (12) umfasst, wobei in mindestens einer der Seitenwände (11), vorzugsweise in zwei sich bezüglich des Aufnahmeraums gegenüberliegenden Seitenwänden (11), eine Aufnahmeöffnung (13) für die Aufnahme des Verriegelungsbolzen angeordnet ist.

7. Leitplankenvorrichtung nach einem der Ansprüche 4 bis 6, **dadurch gekennzeichnet, dass** das Verriegelungselement, insbesondere das erste Verriegelungselement (4), einen Verriegelungsstift (10) umfasst, wobei der Verriegelungsbolzen (7) in eine Öffnung (9) im Verriegelungsstift (10) einragt, wobei der Verriegelungsstift (10) rechtwinklig zum Verriegelungsbolzen (7) orientiert ist und bevorzugt am gleichen Leitplankenelement (2, 3) wie der Verriegelungsbolzen (7) befestigt ist, wobei der Verriegelungsstift (10) in besagte Verriegelungsaufnahme (8), insbesondere in den Aufnahmeraum (12), einragt.

8. Leitplankenvorrichtung nach einem der Ansprüche 4 bis 7, **dadurch gekennzeichnet, dass** der Verriegelungsstift (10) im geschlossenen Zustand in den Aufnahmeraum (12) einragt, und so das Anschlagselement (21) bereitstellt, wobei zwischen den Seitenwänden (11) und dem Verriegelungsstift (10) Spiel in Richtung der Längsachse (L) vorhanden ist.

9. Leitplankenvorrichtung nach einem der vorhergehenden Ansprüche, **dadurch gekennzeichnet, dass** das Anschlagselement, insbesondere des zweiten Verriegelungselementes (5), durch zwei quer zur Längsachse (L) verlaufende Laschen (22) bereitgestellt wird, wobei eine der Laschen (22) am ersten Leitplankenelement (2) und die andere der Laschen (22) am zweiten Leitplankenelement (3) angeordnet ist, und wobei zwischen den Laschen (22) vorzugsweise Spiel vorhanden ist.

10. Leitplankenvorrichtung nach Anspruch 8 oder 9, **dadurch gekennzeichnet, dass** das Spiel des Anschlagselementes des ersten Verriegelungselementes (4) gleich oder im Wesentlichen gleich dem Spiel des Anschlagselementes des zweiten Verriegelungselementes (5) ist.

11. Leitplankenvorrichtung nach einem der vorhergehenden Ansprüche, **dadurch gekennzeichnet, dass** die Aktuatoren (15) des ersten Verriegelungselements (4) und des zweiten Verriegelungselementes (5) am gleichen Leitplankenelement (3, 4) angeordnet sind.

12. Leitplankenvorrichtung nach einem der vorhergehenden Ansprüche, **dadurch gekennzeichnet, dass** das zweite Leitplankenelement (2) eine geneigt zur Horizontalen angeordnete Fläche (17) aufweist, wobei sich die Fläche (17) von der Fahrebene (H) nach oben erstreckt und wobei die Verriegelungsbolzen (7, 28) die Fläche (17) im verriegelten Zustand durchringen und durch die Fläche (17) in das zweite Leitplankenelement (3) einragen.

13. Leitplankenvorrichtung nach einem der vorhergehenden Ansprüche, **dadurch gekennzeichnet, dass** das Klappenelement (18) einen Aufnahmebereich (19) aufweist, welcher das zweite Leitplankenelement (2) teilweise übergreift.

14. Leitplankenvorrichtung nach einem der vorhergehenden Ansprüche, **dadurch gekennzeichnet, dass** Teile des ersten Verriegelungselement (4) und/oder Teile des zweiten Verriegelungselement (5), insbesondere die Aktuatoren (6), am Klappenelement (18) angeformt sind.

## Claims

1. A guard rail device (1) for arrangement on a plane (H) lying substantially in the horizontal, in particular a driving level, comprising
a first mobile guard rail element (2), which is pivotable about a first rotation axis (A1) extending substantially perpendicularly to said plane (H),
a second mobile guard rail element (3), which is pivotable about a second rotation axis (A2) being arranged at a distance from the first rotation axis (A1) and extending perpendicularly to said plane (H), and
a locking unit (4, 5), by means of which the first and the second mobile guard rail elements (2, 3) are lockable with each other,
wherein each of the first mobile guard rail element (2) and the second mobile guard rail element (3) extend along a longitudinal axis (L), which longitudinal axis (L) extends parallel to said plane (H),
wherein the
locking unit (4, 5) comprises at least one first locking element (4) and one second locking element (5), which provide a locking between the mobile guard rail elements (2, 3) with respect to a relative movement transverse to the longitudinal axis (L), **characterized in that**
the first mobile guard rail element (2) comprises a flap element (18), which is pivotable with respect to the guide rail elements (2, 3) about an axis (X) lying parallel to the horizontal, wherein the flap element (18) is placeable to the lane with its free end (20) lying opposite to the said axis (X), wherein the upper side of the flap element (18) provides an inclined surface (23) towards the driving level, such that a front-end impact protection is provided.

2. The guard rail device according to claim 1, **characterized in that** each of the locking elements (4, 5) prevents the said relative movement transverse to the longitudinal axis (L) and provides a locking against the said relative movement transverse to the longitudinal axis (L), respectively.

3. The guard rail device according to claim 1 or 2, **characterized in that** at least one of, preferably each of, the locking elements (4, 5) comprises a stop element (21), which stands against a relative movement between the guard rail elements in the longitudinal direction (L), wherein the stop element (21) preferably allows a relative movement between the guard rail elements along the longitudinal axis (L) within a predetermined clearance.

4. The guard rail device according to any one of the preceding claims, **characterized in that** the locking element comprises an actuator (6, 27), in particular a fluidic actuator (6, 27), with a locking bolt (7, 28) and a locking reception (8, 32) for receiving the locking bolt (7, 28), wherein the actuator (6, 27) is arranged or mounted with the locking bolt (7, 28) at one of the guard rail elements (2, 3) and the locking reception (8, 32) at the other of the guard rail elements (3, 2).

5. The guard rail device according to claim 4, **characterized in that** the locking bolt (7, 28) is guided in a guiding opening (15, 30) of a guiding element (16, 31), which guiding opening (16, 31) is arranged at the same guard rail element (3, 4) as the actuator (6, 27), which is in contact with the locking bolt (7, 28).

6. The guard rail device according to claim 4 or 5, **characterized in that** the locking reception (8) comprises a receiving space (12) being delimited by side walls (11), wherein a receiving aperture (13) for receiving the locking bolt is arranged in at least one of the side walls (11), preferably in two side walls (11) being located opposite each other with respect to the receiving space.

7. The guard rail device according to any one of claims 4 to 6, **characterized in that** the locking element, in particular the first locking element (4), comprises a locking pin (10), wherein the locking bolt (7) protrudes into an opening (9) in the locking pin (10), wherein the locking pin (10) is oriented perpendicularly to the locking bolt (7) and is preferably attached to the same guard rail element (2, 3) as the locking bolt (7), wherein the locking pin (10) protrudes into the said locking reception (8), in particular into the receiving space (12).

8. The guard rail device according to any one of claims 4 to 7, **characterized in that** the locking pin (10) protrudes into the receiving space (12) in the closed state, and thereby provides the stop element (21), wherein clearance in the direction of the longitudinal axis (L) is available between the side walls (11) and the locking pin (10).

9. The guard rail device according to any one of the preceding claims, **characterized in that** the stop element, in particular the second locking element (5), is provided by means of two lugs (22) running transversely with respect to the longitudinal axis (L), wherein one of the lugs (22) is arranged at the first guard rail element (2) and the other of the lugs (22) is arranged at the second guard rail element (3), and wherein preferably clearance is available between the lugs (22).

10. The guard rail device according to claim 8 or 9, **characterized in that** the clearance of the stop element of the first locking element (4) is equal to or essentially equal to the clearance of the stop element of the second locking element (5).

11. The guard rail device according to any one of the preceding claims, **characterized in that** the actuators (15) of the first locking element (4) and of the second locking element (5) are arranged at the same guard rail element (3, 4).

12. The guard rail device according to any one of the preceding claims, **characterized in that** the second guard rail element (2) comprises a surface (17) being arranged inclined with respect to the horizontal, wherein the surface (17) extends from the driving level (H) upwardly and wherein the locking bolts (7, 28) penetrate the surface (17) in the locked state and protrude through the surface (17) into the second guard rail element (3).

13. The guard rail device according to any one of the preceding claims, **characterized in that** the flap element (18) comprises a receiving area (19) which partially overlaps the second guard rail element (2).

14. The guard rail device according to any one of the preceding claims, **characterized in that** parts of the first locking element (4) and/or parts of the second locking element (5), in particular the actuators (6), are formed at the flap element (18).

## Revendications

1. Dispositif de glissière de sécurité (1) pour l'agencement sur un plan (H) se trouvant essentiellement dans l'horizontale, en particulier un plan de déplacement, comprenant
un premier élément de glissière de sécurité (2) mobile, lequel est pivotable autour d'un premier axe de rotation (A1) s'étendant essentiellement perpendiculairement au dit plan (H),
un deuxième élément de glissière de sécurité (3) mobile, lequel est pivotable autour d'un deuxième axe de rotation (A2) espacé du premier axe de rotation (A1) et s'étendant essentiellement perpendiculairement au dit plan (H), et
une unité de verrouillage (4, 5) avec laquelle le premier et le deuxième élément de de glissière de sécurité (2, 3) peuvent être verrouillés entre eux,
où le premier élément de glissière de sécurité (2) mobile et le deuxième élément de glissière de sécurité (3) s'étendent respectivement le long d'un axe longitudinal (L), lequel axe longitudinal (L) s'étend parallèlement au dit plan (H),
où l'unité de verrouillage (4, 5) comprend au moins un premier élément de verrouillage (4) et un deuxième élément de verrouillage (5), lesquels fournissent un verrouillage entre les éléments de glissière de sécurité (2, 3) relatif à un mouvement relatif transversal à l'axe longitudinal (L), **caractérisé en ce que**
le premier élément de glissière de sécurité (2) comprend un élément basculant (18), lequel est pivotable par rapport aux éléments de glissière de sécurité (2, 3), autour d'un axe (X) se trouvant en parallèle à l'horizontale, où l'élément basculant (18) est abaissable sur la voie de circulation avec son extrémité libre (20) opposée au dit axe (X), où le côté supérieur de l'élément basculant (18) fournit une surface (23) inclinée vers le plan de déplacement de sorte à fournir une protection contre une collision frontale.

2. Dispositif de glissière de sécurité selon la revendication 1, **caractérisé en ce que** chacun des éléments de verrouillage (4, 5) empêche ledit mouvement relatif transversal à l'axe longitudinal (L) respectivement fournit un verrouillage contre ledit mouvement relatif transversal à l'axe longitudinal (L).

3. Dispositif de glissière de sécurité selon la revendication 1 ou 2, **caractérisé en ce que** au moins un, préférablement chacun, des éléments de verrouillage (4, 5) comprend un élément de butée (21), lequel s'oppose à un mouvement relatif entre les éléments de glissière de sécurité en direction longitudinale (L), où l'élément de butée (21) permet préférablement un mouvement relatif entre l'élément de glissière de sécurité le long de l'axe longitudinal (L) dans un jeu prédéterminé.

4. Dispositif de glissière de sécurité selon une des revendications précédentes, **caractérisé en ce que** l'élément de verrouillage comprend un actionneur (6, 27), en particulier un actionneur fluidique (6, 27), ayant un boulon de verrouillage (7, 28) et un logement de verrouillage (8, 32) pour la réception du boulon de verrouillage (7, 28), où l'actionneur (6, 27) est agencé respectivement fixé à un des éléments de glissière de sécurité (2, 3) avec le boulon de verrouillage (7, 28) et le logement de verrouillage (8, 32) est agencé respectivement fixé à l'autre des éléments de glissière de sécurité (3, 2).

5. Dispositif de glissière de sécurité selon la revendication 4, **caractérisé en ce que** le boulon de verrouillage (7, 28) est guidé dans une ouverture de guidage (15, 30) d'un élément de guidage (16, 31), lequel élément de guidage (16, 31) est agencé sur le même élément de glissière de sécurité (3, 4) que l'actionneur (6, 27), qui est en contact avec le boulon de verrouillage (7, 28).

6. Dispositif de glissière de sécurité selon une des revendications 4 ou 5, **caractérisé en ce que** le logement de verrouillage (8) comprend un espace de réception (12) délimité par des parois latérales (11), où au moins dans une des parois latérales (11), préférablement dans deux parois latérales (11) opposées par rapport à l'espace de réception, une ouverture de réception (13) pour la réception du boulon de verrouillage est agencée.

7. Dispositif de glissière de sécurité selon une des revendications 4 ou 6, **caractérisé en ce que** l'élément de verrouillage, en particulier le premier élément de verrouillage (4), comprend une goupille de verrouillage (10), où le boulon de verrouillage (7) s'introduit dans une ouverture (9) dans la goupille de verrouillage (10), où la goupille de verrouillage (10) est orientée à un angle droit par rapport au boulon de verrouillage (7) et est fixée préférablement sur le même élément de glissière de sécurité (2, 3) que le boulon de verrouillage (7), où la goupille de verrouillage (10) s'introduit dans ledit logement de verrouillage (10), en particulier dans l'espace de réception (12).

8. Dispositif de glissière de sécurité selon une des revendications 4 ou 7, **caractérisé en ce que** la goupille de verrouillage (10) s'introduit, dans son état fermé, dans l'espace de réception (12) et ainsi fournit l'élément de butée (21), où entre les parois latérales (11) et la goupille de verrouillage (10) il existe un jeu en direction de l'axe longitudinal (L).

9. Dispositif de glissière de sécurité selon une des revendications précédentes, caractérisé en ce l'élément de butée, en particulier du deuxième élément de verrouillage (5), est fourni par deux languettes (22) s'étendant transversalement à l'axe longitudinal (L), où une des languettes (22) est agencée sur un premier élément de glissière de sécurité (2) et l'autre des languettes (22) est agencée sur le deuxième élément de glissière de sécurité (3), et/ou préférablement il existe un jeu entre les languettes (22).

10. Dispositif de glissière de sécurité selon une des revendications 8 ou 9, **caractérisé en ce que** le jeu de l'élément de butée du premier élément de verrouillage (4) est égal ou essentiellement égal au jeu de l'élément de butée du deuxième élément de verrouillage (5).

11. Dispositif de glissière de sécurité selon une des revendications précédentes, **caractérisé en ce que** les actionneurs (15) du premier élément de verrouillage (4) et du deuxième élément de verrouillage (5) sont agencés sur le même élément de glissière de sécurité (3, 4).

12. Dispositif de glissière de sécurité selon une des revendications précédentes, **caractérisé en ce que** le deuxième élément de glissière de sécurité (2) présente une surface (17) agencée de manière inclinée par rapport à l'horizontale, où la surface (17) s'étend depuis le plan de déplacement (H) vers le haut et ou les boulons de verrouillage (7, 28) transpercent la surface (17) dans son état verrouillé et s'introduisent à travers la surface (17) dans le deuxième élément de glissière de sécurité (3).

13. Dispositif de glissière de sécurité selon une des revendications précédentes, **caractérisé en ce que** l'élément basculant (18) présente un domaine de réception (19), lequel vient en prise partiellement avec le deuxième élément de glissière de sécurité (2).

14. Dispositif de glissière de sécurité selon une des revendications précédentes, **caractérisé en ce que** des parties du premier élément du verrouillage (4) et/ou des parties du deuxième élément de verrouillage (5), en particulier les actionneurs (6), sont façonnés sur l'élément basculant (18).
